# EUROPÄISCHE PATENTSCHRIFT

(11) **EP 0 291 703 B1**
(45) Veröffentlichungstag und Bekanntmachung des Hinweises auf die Patenterteilung: **15.05.1991**
(21) Anmeldenummer: 88106170.9
(22) Anmeldetag: 19.04.1988
(51) Int. Cl.: F04C 2/14

(54) **Zahnradmaschine (Pumpe oder Motor)**
Gear machine (pump or motor)
Machine à engrenages (pompe ou moteur)

(30) Priorität: 20.05.1987 DE 8707256 U
(43) Veröffentlichungstag der Anmeldung: 23.11.1988
(73) Patentinhaber: ROBERT BOSCH GMBH, 70442 Stuttgart (DE)
(72) Erfinder: Rustige, Hayno, Dipl.-Ing., D-7163 Oberrot (DE)

(56) Entgegenhaltungen:
- DE-A- 1 528 943
- DE-A- 3 217 753
- DE-C- 925 752
- FR-A- 1 359 861
- US-A- 3 174 435
- US-A- 3 961 872

## Beschreibung

### Stand der Technik

Die Erfindung geht aus von einer Zahnradmaschine nach der Gattung des Hauptanspruchs. Eine derartige bekannte Zahnradmaschine ist in der DE-C 925 752 beschrieben. Bei dieser bekannten Zahnradmaschine sind zwei auf Dichtplatten einwirkende Druckfelder vorgesehen, von denen das eine von der Hochdruckseite der Maschine beaufschlagt ist, das andere von der Niederdruckseite. Diese Druckfelder sind durch passende Dichtungen begrenzt. Eine derartige Zahnradmaschine ist noch nicht optimal ausgelegt, da keine Zwischendrücke in den Druckfeldern erzeugt werden können.

Aus der US-A 3 174 435 ist weiterhin eine Zahnradmaschine bekanntgeworden, bei der an den Seitenflächen der Zahnräder Dichtplatten anliegen, die unter Flüssigkeitskraft stehen, welche in Druckfeldern gebildet ist. Diese Druckfelder, die alle gegeneinander durch Stege abgegrenzt sind, erstrecken sich entlang des Außenumfangs der Zahnräder und sind vom jeweiligen Druck der darunterliegenden Zahnkammern beaufschlagt. Auf diese Weise erhält man eine von der Niederdruck- zur Hochdruckseite sich stetig aufbauende Anpreßkraft auf die Dichtplatte. Die Konstruktion für die Schaffung der Dichtfelder ist verhältnismäßig aufwendig, da zwei Platten und eine entsprechende Dichtung verwendet werden müssen, außerdem sind die Druckfelder keiner individuellen Drucksteuerung unterziehbar.

### Vorteile der Erfindung

Die erfindungsgemäße Zahnradmaschine mit den kennzeichnenden Merkmalen des Hauptanspruchs hat den Vorteil, daß die Auslegung der Druckfelder vervollkommnet ist, so daß auf die Dichtplatte stets die für den momentanen Betrieb notwendigen hydraulischen Kräfte ausgeübt werden. Dadurch werden die Lebensdauer, die Geräuschbildung und das Betriebsverhalten der Zahnradmaschine verbessert. Insbesondere werden auch die inneren Gehäusekräfte reduziert.

### Zeichnung

Ein Ausführungsbeispiel der Erfindung ist in der nachfolgenden Beschreibung und Zeichnung wiedergegeben. Letztere zeigt in Figur 1 einen Längsschnitt durch einen Zahnradmotor, in Figur 2 einen Schnitt längs II-II nach Figur 1, in Figur 3 einen Schnitt längs III-III nach Figur 2, in Figur 4 eine Einzelheit.

### Beschreibung des Ausführungsbeispiels

Der Zahnradmotor weist ein Gehäuse 10 auf, dessen Innenraum 11 beidseitig durch Deckel 12, 13 dicht verschlossen ist. Im Innenraum 11 kämmen zwei Zahnräder 14, 15 im Außeneingriff miteinander, deren Wellen 16, 17 in Buchsen oder brillenförmigen Lagerkörpern gelagert sind. Derjenige Lagerkörper für den Wellenzapfen 16 ist mit 18 bezeichnet, derjenige für den Wellenzapfen 17 mit 19. Der Wellenzapfen 17 hat einen nach außen dringenden Fortsatz 23, der durch eine Bohrung im Deckel dringt, in welcher eine Dichtung 24 angeordnet ist. Zwischen dem Lagerkörper 18 und den Zahnradseitenflächen ist eine Dichtplatte 26 angeordnet. Zwischen dieser und dem Lagerkörpern 18 sind hydraulisch beaufschlagte Druckfelder ausgebildet, die _ wie insbesondere in den Figuren 2 und 3 dargestellt ist _ durch eine Dichtung 27 begrenzt sind, die in entsprechenden Nuten des Lagerkörpers 18 angeordnet ist. Die Dichtung 27 ist zweiteilig ausgebildet, nämlich aus einem Stützkörper 27A aus einem etwas härteren Kunststoff als der Dichtkörper 27B, der aus einem gummielastischen Werkstoff besteht. Der Stützkörper 27A hat im Querschnitt die Form eines U, in welches der untere Teil des Dichtkörpers 27B eingedrückt ist. Die Dichtung 27 ist in einer entsprechenden Nut 28 angeordnet, welche sich in der Stirnseite des Lagerkörpers 18 befindet. Auf die Form der Dichtung 27 bzw. der Nut 28 wird wiederum auf die Figuren 2 und 3 verwiesen, wobei in Figur 2 der Dichtkörper 27B zu sehen ist, da der Stützkörper 27A darunterliegt. Die Dichtung hat von oben gesehen die Form einer Doppelbrille und besteht aus zwei konzentrischen Kreisbögen 30, 31, die durch Stege 32 bis 34 miteinander verbunden sind, welche in derselben gedachten Geraden liegen, und zwar in einer Geraden, welche die beiden die Zahnradwellen aufnehmenden Bohrungen verbindet. Dort hat die Dichtung auch kreisförmige Ausnehmungen 36, 37, durch welche die Wellenzapfen der Zahnräder hindurchdringen. Der Außenumfang der Dichtung 27 reicht bis an die Innenwand des Gehäuses. Wie aus Figur 2 zu erkennen ist, ergeben sich durch die Form der Dichtung zwei einander spiegelbildlich gegenüberliegende, doppelbogenförmige Aussparungen 38, 39, wobei in jede von diesen eine Bohrung 40, 41 eindringt, welche durch die Lagerkörper 18, 19 verlaufen. Sie stehen mit Kanälen 42, 43 in Verbindung, die im Deckel ausgebildet sind und die Anschluß haben zu einer Leitung 44, die über ein Proportional-Steuerventil 45 mit einer Druckmittelquelle 46 in Verbindung stehen. Über diese letztgenannte Einrichtung kann entweder die Aussparung 38 oder 39 mit Druck beaufschlagt bzw. entlastet werden, und zwar abhängig von der Drehrichtung des Hydromotors; hierdurch entstehen die eingangs erwähnten Druckfelder. In den Innenraum 11 dringen von entgegengesetzten Seiten und achsgleich verlaufend zwei Bohrungen 50, 51 ein, die zum Zuführen oder Abführen des Druckmittels dienen.

Wird die Zahnradmaschine als Motor betrieben und fließt beispielsweise durch die Bohrung 50 unter Hochdruck stehendes Druckmittel zu, so werden über das Steuerventil 45 und die entsprechenden Kanäle die Druckfelder 38 und 31 entlastet, so daß die Dichtplatte 26 nur mit einer ganz geringen Überschußkraft an die Zahnradseitenflächen angedrückt wird, so daß die Reibkraft gering bleibt. Der Zahnradmotor kann nun leicht anlaufen. Hat er seine Drehzahl erreicht, dann wird durch entsprechende Einstellung des Ventils 45 (Schaltstellung I) in das Feld 38 unter Druck stehendes Druckmittel zugeführt, so daß nun die Dichtplatte 26 stärker an die Zahnradseitenflächen angedrückt wird, wodurch die Leckverluste entlang der Zahnradseitenflächen wesentlich verringert werden. Das Feld 39 ist dann über die Bohrung 41 vom Druck entlastet (Ventil in Stellung III). Wird der Hydromotor reversiert, d. h. wird über die Bohrung 51 unter Hochdruck stehendes Druckmittel zugeführt, so sind nun beide Felder 38, 31 entlastet, nach dem vollen Anlaufen des Motors jedoch ebenfalls wieder mit unter Hochdruck stehendem Druckmittel beaufschlagt.

Es ist noch zu erwähnen, daß sich um die Lagerkörper herum in geringem Abstand zur Dichtung 27 eine Umfangsnut 52 mit kleinem Querschnitt erstreckt, über welche entlang der Dichtung durchleckendes Druckmittel aufgefangen wird. Durch die Art der Dichtung und durch die Nut 52 wird verhindert, das Druckmittel von der Hochdruckseite entlang der Lagerkörper in Richtung Deckel durchlecken kann, so daß die Innenbelastung des Gehäuses dadurch wesentlich verringert wird. Wäre dies nicht der Fall, so könnte Druckmittel von der Hochdruckseite entlang der Lagerkörper in Richtung Deckel hindurchlecken und eine relativ große Kraft auf das Gehäuse ausüben, was sehr negative Folgen hat.

Selbstverständlich können auf beiden Seiten der Zahnräder Dichtplatten 26 und auch in den Lagerkörpern 19, 20 entsprechende Dichtungen angeordnet werden. Eine solche Anordnung ist wohl teurer, bringt aber eine weitere Verbesserung der Funktion mit sich. Die genaue Querschnittsform des Dichtkörpers 27B ist am besten der Figur 3 zu entnehmen. Durch diese Form ergeben sich Durchflußkanäle 27C, 27D am Nutgrund, was sich als sehr zweckmäßig erwiesen hat, da hierdurch die Dichtung von hinten her beaufschlagt wird und den Stützkörper 27A besonders gut an die Dichtplatte drückt.

Die Zahnradmaschine kann natürlich auch als Pumpe betrieben werden. Die Beaufschlagung der Druckfelder 38, 39 kann dann insofern wesentlich vereinfacht werden, als deren Beaufschlagung einfach über die Dichtplatte durchdringende Bohrungen erfolgt. Dabei entfallen Pumpe 46, Steuerventil 45 und die entsprechenden Kanäle.

## Patentansprüche

1. Zahnradmaschine (Pumpe oder Motor) mit im Außeingriff kämmenden Zahnrädern (14, 15), deren Wellen (16, 17) in im Gehäuse (10) angeordneten Buchsen oder brillenförmigen Lagerkörpern (18, 19) gelagert sind und mindestens auf einer Seite zwischen den Lagerkörpern und den Zahnradseitenflächen eine dieselbe völlig überdeckende Dichtplatte (26) angeordnet ist, auf welche von einer Dichtung (27) begrenzte Druckfelder (38, 39) einwirken und sie dadurch in dichtende Berührung mit den Zahnradseitenflächen zu bringen vermag, wobei die Druckfelder von gesteuertem oder ungesteuertem Druck über Bohrungen (40, 41) beaufschlagbar sind, dadurch gekennzeichnet, daß die Dichtung (27) aus zwei konzentrisch verlaufenden, etwa brillenförmigen, relativ schmalen Ringen (30, 31) besteht, die durch Stege (32 bis 34) verbunden sind, welche sich etwa entlang einer gedachten Geraden L erstrecken, die die Mitten der beiden Zahnradwellen verbindet, daß die äußeren Ringe (30) bis zur Außenkontur der Dichtplatte reichen und daß die Bohrungen (40 bzw. 41) in je eines der beiden zwischen den Ringen liegenden Feldern (38, 39) münden.

2. Maschine nach Anspruch 1, dadurch gekennzeichnet, daß immer eines der Felder (38, 39) mit höherem Druck als das andere Feld beaufschlagt ist.

3. Maschine nach Anspruch 1 und/oder 2, dadurch gekennzeichnet, daß das eine Feld vom Hochdruck beaufschlagt, das andere Feld drucklos ist.

4. Maschine nach Anspruch 1 und/oder 2, dadurch gekennzeichnet, daß der Druck im Feld mit dem höheren Druck von einem durch ein Proportionaldruckregelventil gesteuerten Druck beaufschlagt ist.

5. Maschine nach einem der Ansprüche 1 bis 4, dadurch gekennzeichnet, daß die Dichtung in einer an den Lagerkörpern ausgebildeten Nut (28) angeordnet ist und aus einem in der Nut liegenden Dichtkörper (27B) aus gummielastischem Werkstoff besteht, der in einen Stützkörper (27A) aus einem härteren Werkstoff eingelegt ist, welcher unmittelbar an der Dichtplatte (26) liegt.

6. Maschine nach einem der Ansprüche 1 bis 4, dadurch gekennzeichnet, daß die Lagerkörper als Lagerbuchsen oder Lagerbrillen ausgebildet sind.

7. Maschine nach einem der Ansprüche 1 bis 6, dadurch gekennzeichnet, daß an beiden Seiten der Zahnradseitenflächen Dichtplatten (26) mit entsprechend auf sie einwirkenden Druckfeldern angeordnet sind.

## Claims

1. Gear machine (pump or motor) having externally engaging gearwheels (14, 15) whose shafts (16, 17) are supported in bushes or "spectacle-frame" bearing bodies (18, 19) located in the casing (10) and having a sealing plate (26) completely covering the gearwheel side surfaces arranged at least on one side between the bearing bodies and the gearwheel side surfaces, pressure fields (38, 39) bounded by a seal (27) acting on said sealing plate (26) and, in consequence, bringing it into sealing contact with the gearwheel side surfaces, the pressure fields being able to be subjected to controlled or uncontrolled pressure via holes (40, 41), characterised in that the seal (27) consists of two concentrically extending, approximately "spectacle-frame" shaped relatively narrow rings (30, 31) which are connected by webs (32 to 34) which extend along a hypothetical straight line L which connects the centres of the two gearwheel shafts, in that the outer rings (30) extend as far as the external contour of the sealing plate and in that the holes (40 or 41) each emerge in one of the two fields (38, 39) located between the rings.

2. Machine according to Claim 1, characterised in that one of the fields (38, 39) is always subjected to a higher pressure than the other field.

3. Machine according to Claim 1 and/or 2, characterised in that one field is subjected to high pressure and the other field is unpressurised.

4. Machine according to Claim 1 and/or 2, characterised in that the pressure in the field with the higher pressure is subjected to a pressure controlled by a proportional pressure control valve.

5. Machine according to one of Claims 1 to 4, characterised in that the seal is located in a groove (28) formed in one of the bearing bodies and consists of a sealing body (27B) of elastomeric material located in the groove, which sealing body is inserted in a support body (27A) of a harder material, which is in direct contact with the sealing plate (26).

6. Machine according to one of Claims 1 to 4, characterised in that the bearing bodies are designed as bearing bushes or as "spectacle-frame" bearings.

7. Machine according to one of Claims 1 to 6, characterised in that sealing plates (26) with pressure fields acting on them in a corresponding manner are located on both sides of the gearwheel side surfaces.

## Revendications

1. Machine à engrenages (pompe ou moteur) avec des engrenages (14, 15) engrenant dans leurs dentures externes, et dont les arbres (16, 17) sont montés dans des douilles ou bien dans des corps de paliers (18, 19) en forme de lunettes disposés dans le carter (10) et au moins sur un côté entre les corps de paliers et les surfaces latérales des engrenages, est disposée une plaque d'étanchéité (26) recouvrant complètement ceux-ci, plaque sur laquelle agissent des champs de pression (38, 39) délimités par un joint d'étanchéité (27) et amènent ainsi cette plaque en contact étanche avec les surfaces latérales des engrenages, tandis que les champs de pression sont susceptibles d'être sollicités par une pression commandée ou non commandée par l'intermédiaire de perçages (40, 41), machine à engrenages caractérisée en ce que le joint d'étanchéité (27) est constitué par deux anneaux relativement étroits (30, 31), approximativement en forme de lunettes, s'étendant concentriquement, et qui sont reliés par des traverses (32 à 34) qui s'étendent à peu près le long d'une droite L supposée qui relie les milieux des deux arbres d'engrenages, en ce que les anneaux extérieurs (30) s'étendent jusqu'au contour externe de la plaque d'étanchéité, et en ce que les perçages (40 ou bien 41) débouchent chacun dans un des deux champs (38, 39) situés entre les anneaux.

2. Machine selon la revendication 1, caractérisée en ce qu'un des champs (38, 39) est toujours alimenté à une pression plus élevée que l'autre champ.

3. Machine selon la revendication 1 et/ou la revendication 2, caractérisée en ce que lorsqu'un champ est alimenté en haute pression, l'autre champ est sans pression.

4. Machine selon la revendication 1 et/ou la revendication 2, caractérisée en ce que la pression dans le champ où règne la pression la plus élevée, est alimentée par une pression commandée par l'intermédiaire d'une soupape de réglage proportionnelle de la pression.

5. Machine selon une des revendications 1 à 4, caractérisée en ce que le joint d'étanchéité est disposé dans une gorge (28) ménagée dans les corps de paliers, et est constitué par un corps d'étanchéité (27B) en matériau présentant l'élasticité du caoutchouc, placé dans la gorge, et qui est inséré dans un corps d'appui (27A) en un matériau plus dur et qui s'applique directement contre la plaque d'étanchéité (26).

6. Machine selon une des revendications 1 à 4, caractérisée en ce que les corps de paliers sont réalisés sous la forme de douilles de paliers ou de lunettes de paliers.

7. Machine selon une des revendications 1 à 6, caractérisée en ce que des plaques d'étanchéité (26) avec des champs de pression agissant sur elles, sont disposées des deux côtés contre les surfaces latérales des engrenages.
